# FASCICULE DE BREVET EUROPEEN

(11) **EP 0 041 057 B1**
(45) Date de publication et mention de la délivrance du brevet: **04.09.1985**
(21) Numéro de dépôt: 81870025.4
(22) Date de dépôt: 25.05.1981
(51) Int. Cl.: E04D 13/03

(54) **Vitrage continu à double ou quadruple paroi**
Kontinuierliches zwei- oder vierschaliges Belichtungselement
Continuous double or quadruple glazed lighting device

(30) Priorité: 28.05.1980 BE 200795; 28.05.1980 BE 200796; 28.05.1980 BE 200797; 16.06.1980 BE 201049; 23.01.1981 BE 203579; 12.03.1981 BE 204094
(43) Date de publication de la demande: 02.12.1981
(73) Titulaire: Bogaert, Pierre Emmanuel Eugène Jean, B-1810 Wemmel (BE)
(72) Inventeur: Bogaert, Pierre Emmanuel Eugène Jean, B-1810 Wemmel (BE)

## Description

L'invention concerne un vitrage continu à double ou quadruple paroi en façade ou en toiture pouvant comporter des parties ouvrantes pour l'aération et l'évacuation des fumées et chaleurs en cas d'incendie, ainsi qu'un procédé et des dispositifs pour réaliser, suivant le même concept inventif général, la jonction étanche et solidaire des feuilles constituant ce vitrage, les parties ouvrantes, les parties terminales en forme de tympans voûtés et l'adaptation aisée de dispositifs accessoires en vue d'utilisations complémentaires.

Elle concerne plus particulièrement un vitrage à double ou quadruple paroi continu étanche dont les feuilles sont en matière plastique extrudée à structure alvéolaire, dans lequel l'intégration d'une partie de la structure des feuilles de vitrage est réalisée par l'entaillage des deux bords opposés de chaque feuille sur toute la longueur d'une paroi parallèlement aux lignes de la structure et sur une petite largeur approximativement égale sur chaque feuille de manière à constituer des dentelures longitudinales, ensuite par l'emboîtement de ces dentelures entre elles.

L'évolution de la construction dans les dix dernières années tend vers l'utilisation croissante de vitrages continus à double paroi en façades et en toitures.

On connaît déjà, d'une part, les éléments de vitrage constitués de feuilles de verre, en polyvinylchloride, en polyester, en polyméthacrylate ou en polycarbonate, et la jonction étanche de ces éléments par d'innombrables systèmes principalement réalisés au moyen de profilés spéciaux extrudés en aluminium, avec l'adjonction éventuelle de joints d'étanchéité.

On connaît d'autre part en toiture, les lanterneaux continus construits de matériaux divers, avec charpente, sablières latérales, joints d'étanchéité, couvre-joints et tympans, les charpentes étant construites avec des systèmes de profilés spéciaux en aluminium extrudés, principalement des variantes en forme de «T» renversé dont les ailes latérales supportent les feuilles à joindre et dont l'âme verticale permet la fixation de couvre-joints.

Dans une formule plus économique et industrielle, la charpente est supprimée par l'emploi d'éléments de vitrage nervurés, précintrés et au- toportants en polyester, dont l'étanchéité est imparfaite.

On connaît plus spécialement le brevet FR-A-1 396414 qui concerne un joint de raccordement conformateur pour voûtes éclairantes continues en matière plastique transparente ou translucide, notamment pour voûtes à double paroi. Ainsi que le brevet DE-A-2 054 434 concernant un principe théorique de montage par emboîtement de plaques rigides profilées creuses disposées de manière étanche, sans cependant dévoiler aucun dispositif pour réaliser pratiquement ce principe.

Et de même, le brevet US-A-3 762120 qui concerne un système de lanterneau de type continu composé d'une série de profilés spéciaux de forme générale en U qui n'assurent cependant guère d'étanchéité aux pluies, vents et poussières, tout spécialement dans les tympans qui sont toujours droits.

D'une manière générale, tous les composants des systèmes connus doivent être montés sur toiture, mis en place, ajustés avec précision, assemblés et fixés de manière totalement étanche aux pluies, vents et poussières, sur les ouvertures qu'ils doivent fermer.

Ces techniques sont compliquées et nécessitent une main-d'oeuvre de pose importante et spécialisée dont l'activité est contrariée par les intempéries et qui constitue un élément très élevé du coût des vitrages continus.

La présente invention a pour but d'obvier à ces inconvénients par la suppression de tous les profilés spéciaux et de tous les joints d'étanchéité, et la simplification extrême des techniques de construction de vitrage continu en utilisant le type de vitrage connu du DE-A-2 054 434.

Selon l'invention, on utilise donc des feuilles de vitrage en matière plastique extrudée de type structuré alvéolaire à double paroi, actuellement commercialisées en polycarbonate, en polyméthacrylate et en polyvinylchloride, et on réalise des vitrages continus dans lesquels tous les profilés spéciaux et onéreux sont supprimés, ainsi que les joints d'étanchéité et autres produits d'étanchéité.

Selon l'invention, les feuilles de vitrage sont cintrées à froid et leur jonction solidaire est assurée par une fixation comprenant au moins un arceau supérieur ou inférieur. En outre, ces feuilles de vitrage sont appuyées sur un plan incliné des sablières situées sur les ouvertures de la toiture, un profilé marchand en forme de L recouvrant les bords des feuilles sur l'entièreté des deux longueurs parallèles du vitrage et étant fixé aux sablières de telle sorte que le bord des dites feuilles est solidarisé avec le dit profilé en forme de L et le dit plan incliné des sablières.

Si une charpente est nécessaire, on remplace les profilés spéciaux par des métaux marchands de formes et de sections courantes.

Les avantages essentiels obtenus grâce à l'invention consistent en une simplification extrême de la construction de vitrages continus par la suppression des joints d'étanchéité et des profilés spéciaux, leur remplacement par des métaux marchands à bas prix, ainsi qu'une économie très importante dans la main-d'oeuvre de pose, permettant ainsi un abaissement considérable du prix de revient du vitrage, avec un résultat fonctionnel et esthétique de type résidentiel.

Afin de mieux comprendre l'invention, on la décrit maintenant de manière exemplative par rapport à un dessin dans lequel:
La fig. 1 est une vue schématique combinée en plan (A) et en coupe (B) de deux feuilles (1) en matière plastique structurée jointes.
La fig. 2 est une vue schématique partielle en perspective d'un vitrage continu en forme cintrée suivant un procédé connu.
La fig. 3 est une vue schématique correspondant à celle de la fig. 2, mais selon l'invention.
La fig. 4 représente schématiquement une coupe en élévation d'une partie de lanterneau cintré reposant sur une costière métallique et une vue agrandie d'un détail.
La fig. 5 est une vue similaire à la fig. 4, elle est accompagnée d'une vue agrandie d'un détail.
La fig. 6 représente un mode de réalisation de l'invention.
La fig. 7 représente schématiquement une coupe en élévation prolongée en perspective suivant la ligne C-C de la fig. 6.
La fig. 8 représente une costière métallique dont la sablière présente un flanc extérieur abaissé.
La fig. 9 représente une sablière fixée sur une élévation en bois.
La fig. 10 représente une sablière dont le flanc extérieur est relevé, et qui est fixée sur une élévation en maçonnerie.
La fig. 11 représente une sablière fixée sur une élévation en béton et dont le flanc extérieur relevé est muni d'un retour.
La fig. 12 représente une variante de la fig. 11, le flanc extérieur étant redressé verticalement.
La fig. 13 représente schématiquement un vitrage sur une sablière fixée sur une élévation.
La fig. 14 est une variante de la fig. 13.
La fig. 15 est une coupe complémentaire en variante de la fig. 14.
La fig. 16 est une variante préférentielle pour des lanterneaux de petites longueurs avec tympans verticaux.
La fig. 17 est une variante partielle agrandie complémentaire à la fig. 16.
La fig. 18, complémentaire aux figs 16 et 17, est une coupe latérale partielle suivant la ligne D-D de la fig. 17.
La fig. 19 représente schématiquement un mode de réalisation suivant l'invention.
La fig. 20 est une vue en élévation de la pièce en L visible à la fig. 19.
La fig. 21 est une coupe en élévation suivant E-E de la fig. 19.
La fig. 22 est une vue d'ensemble éclatée représentant schématiquement la charpente d'un vitrage continu.
La fig. 23 est une vue éclatée et agrandie d'un mode de réalisation de l'emboîtement des extrémités correspondantes de deux éléments de couverture à joindre.
La fig. 24 est une vue en élévation suivant la ligne H-H de la fig. 23.
La fig. 25 est une vue en élévation suivant la ligne K-K de la fig. 23.
La fig. 26 est une vue en élévation suivant la ligne L-L de la fig. 23.
La fig. 27 représente schématiquement une vue partielle en perspective d'un côté d'un élément de couverture vitrée.
La fig. 28 est une vue en élévation suivant la ligne M-M de la fig. 27.
La fig. 29 est une vue en élévation selon la ligne N-N de la fig. 27.
La fig. 30 est une vue en élévation selon la ligne P-P de la fig. 27.
La fig. 31 est une vue en perspective correspondant schématiquement à celle de la fig. 27.
La fig. 32 est une vue en élévation selon la ligne R-R de la fig. 31.
La fig. 33 est une vue en élévation selon la ligne S-S de la fig. 31.
La fig. 34 est une vue en élévation selon la ligne T-T de la fig. 31.
La fig. 35 est une vue en coupe dans un assemblage à quatre parois.
La fig. 36 est une coupe dans un assemblage de deux éléments à double vitrage à double paroi.
La fig. 37 est une coupe selon la ligne V-V de la fig. 36.
La fig. 38 représente schématiquement la coupe éclatée des deux bords d'éléments de couverture à double vitrage à double paroi avant leur assemblage par superposition.
La fig. 39 est une coupe suivant la ligne W₋W de la fig. 38.
La fig. 40 est une vue en perspective d'un lanterneau cintré.
La fig. 41 est une vue schématique en élévation du lanterneau suivant la fig. 40.
La fig. 42 est une coupe schématique dans les parties fixes et ouvrantes d'un vitrage; ces parties ouvrantes en position ouverte.
La fig. 43 est une coupe schématique correspondante à la fig. 42, les parties ouvrantes étant en position fermée.
La fig. 44 est une coupe schématique plus détaillée selon la ligne X-X de la fig. 41.
La fig. 45 est une coupe schématique correspondante à la fig. 44, le vantail en position ouverte.
La fig. 46 est une vue schématique plus détaillée en perspective d'une partie de lanterneau continu.
La fig. 47 est également une vue schématique plus détaillée en perspective d'une application de l'invention aux vitrages continus verticaux en façades.

En se référant à la fig. 1 on voit deux feuilles (1) en matière plastique alvéolaires, structurée et jointes (2) de manière étanche et solidaire par intégration de leur structure, la fixation d'une feuille (1) à l'autre étant réalisé par un moyen connu. Le bord contigu de chaque feuille (1') est entaillé sur toute la longueur d'une paroi parallèlement aux lignes de la structure et sur une petite largeur approximativement égale sur chaque feuille de manière à présenter une dentelure longitudinale (38 et 39). Ces dentelures sont emboîtées sur une partie (2) et les feuilles sont rendues solidaires par leur fixation avec des rondelles (3) en matière plastique transparente reliées par rivetage et sans adjonction de joint ou de produit quelconque d'étanchéité.

En pratique il faut tenir compte de la matière constitutive de la feuille structurée, ainsi que des dimensions des canaux parallèles constituant la structure de cette feuille. C'est ainsi qu'il sera plus facile de réaliser l'entaillage par l'enlèvement complet de la partie de la paroi entaillée. L'on procédera de même avec une seconde feuille sur une largeur d'entaillage égale. L'intégration des structures par l'emboîtement de ces dentelures se fera alors avec la plus grande facilité.

L'on comprend que l'intégration des structures constitue des chicanes faisant obstacle à la pénétration des eaux pluviales et qu'une pression exercée sur les deux feuilles rendra l'étanchéité pratiquement totale. Si par accident un peu d'humidité pouvait traverser une chicane, elle serait normalement arrêtée par la chicane suivante et canalisée par la structure de la feuille pour être conduite naturellement par pesanteur à l'extrémité inférieure des canaux constitués par la structure alvéolaire des feuilles de vitrage.

Un avantage essentiel de l'invention sur le plan économique consiste donc dans la suppression des joints et autres produits d'étanchéité et de leur pose à chaque jonction de feuille. Ces joints et leur pose constituent un élément important du prix de revient de la construction d'un vitrage continu et l'invention réalise cette économie; en outre les profilés spéciaux de jonction de vitrage actuellement en usage peuvent être totalement supprimés. En effet il est possible d'appliquer les feuilles de vitrage solidaires de l'invention sur des charpentes constituées de surfaces planes, ce qui permet d'utiliser du bois, des matières synthétiques, des métaux ou des fers ou aciers marchands, plats, «U_{"}, «T», «I», tubes creux ou autres, de formes et de sections courantes.

Pour obtenir un vitrage continu en forme cintrée (fig.2), on doit relier la première feuille (1) au châssis rectangulaire (5) par un tympan vertical (4).

Par contre, selon l'invention (fig. 3), on part de gauche à droite d'une première feuille de vitrage constituant un tympan voûté (6) cintré sous contrainte en forme de dôme, ensuite une première jonction étanche constituée d'un arceau porteur d'une intégration de structure (2) de feuilles (1), ensuite successivement des feuilles de vitrage (1) cintrées à froid dont la jonction est rendue étanche par l'intégration de structure (2) comme indiqué ci-avant.

Un autre avantage de l'invention consiste donc dans la suppression de tous les profilés spéciaux et onéreux de jonction des feuilles de vitrage continu à double ou quadruple paroi.

Les feuilles à double paroi sont cintrées à froid en combinaison simple ou double avec des arceaux supérieurs ou inférieurs solidarisés avec l'encadrement de l'ouverture dans la construction. C'est la manière la plus simple et la plus économique pour réaliser un vitrage continu étanche à double ou quadruple paroi. Et par exemple, comme visible à la fig. 4 d'un lanterneau cintré reposant sur une costière métallique dont on voit un unique arceau (10) recouvert d'une feuille de vitrage (1), ou encore, comme à la fig. 5, un lanterneau cintré reposant sur une sablière (11) fixée sur une élévation entourant l'ouverture dans la toiture dont on voit les deux feuilles (1) de vitrage séparées par l'arceau (10).

En se référant à la fig. 6, on voit que les dentelures longitudinales (38 ou 39) d'une feuille structurée à double paroi (1) sont d'abord fixées sur la partie médiane (13) d'un arceau (10) terminal du lanterneau, ensuite les deux côtés de cette feuille perpendiculaire à l'arceau (10) terminal sont fixés en leur partie médiane (14 et 15) en forme cintrée par contrainte et sans thermoformage sur le châssis (5), ensuite le quatrième côté est fixé de même en sa partie médiane (16) sur ce châssis (5), enfin la solidarisation totale de cette feuille structurée se termine par la fixation progressive et complète des côtés à partie des parties médianes vers les angles de cette feuille.

Sur le châssis (5) (fig. 7), deux feuilles (1) structurées sont superposées avec écartement pour obtenir une couche d'air isothermique supplémentaire entre les quatre parois. De plus les structures sont disposées perpendiculairement pour réaliser un quadrillage procurant une excellente réfraction et diffusion des rayons solaires.

Divers exemples de sablières (11) encadrant l'ouverture dans la toiture sont montrés dans les figs 8 à 12.

Les feuilles (1) seront solidaires sur les arceaux (10) par des plats prenant ces feuilles en sandwich, au moins partiellement, ce qui sera particulièrement utile pour des vitrages de grandes largeurs, et par exemple comme à la fig. 13, un arceau (10) constitué d'un plat cintré à froid est fixé par son extrémité sur le plan incliné de la sablière (11). Sur cet arceau (10) repose une feuille de vitrage (1) dont le bord extérieur (18) est replié vers le bas et parallèle au flanc extérieur de la sablière (11). Un plat (19) cintré à froid recouvre la jonction intégrée de deux feuilles, et une cornière latérale (20) vient recouvrir le plat (19) et le bord replié (18) de la feuille de vitrage (1). Un moyen connu solidarise à la fois le plat (19), la cornière (20) et le bord replié de la feuille de vitrage (1) au flanc extérieur de la sablière (11).

Par contre, par exemple lorsque le flanc extérieur de la sablière (11) est relevé, il peut former butée pour recevoir un arceau (10) en forme de U (fig. 14). Lorsque la feuille de vitrage (1) est en forme de tympan voûté (6) (fig. 15), le bord extérieur (18) est également replié vers le bas et parallèle au flanc extérieur de la sablière (11).

Pour des lanterneaux de petites longueurs à tympans verticaux (fig. 16), la cornière (20) pourra être positionnée verticalement et parallèlement au flanc vertical de la sablière (11), type représenté à la fig. 12. On peut prévoir une seconde feuille de vitrage (1) inférieure qui peut être d'épaisseur moindre et dont la structure est perpendiculaire à celle de la feuille supérieure, l'arceau (10) en forme de U étant pris en sandwich entre les deux feuilles (1).

On peut (figs 17 et 18) emboîter dans la cornière latérale (20) un couvre-joint (21) en forme de U renversé qui recouvre le tympan (4). Un plat (4a) fixe ainsi la partie inférieure du tympan vertical (4), plat (4a) de même largeur que la cornière latérale (20).

Selon un mode de réalisation, une sablière (11), type représenté aux figs 8 ou 9, est d'abord réalisée tout autour de l'ouverture sur les élévations parallèles à la longueur du lanterneau. Des arceaux (10) sont ensuite posés par leurs extrémités sur la sablière (11) aux points de jonction intégrée des feuilles (1). Celles-ci sont alors posées sur les arceaux (10) en intégrant leurs structures (2), enfin un plat (19) vient recouvrir les jonctions intégrées. La fixation complète est assurée par une cornière venant recouvrir les extrémités des plats et les bords repliés des feuilles de vitrage. L'aile inférieure de ces cornières sera solidarisée par un moyen connu au flanc extérieur parallèle de la sablière. Dans un mode préférentiel, le flanc extérieur de la sablière (11) est relevé, formant butée pour recevoir les arceaux. Il peut être prolongé par un retour (figs 11 et 12) qui permettra de mieux bloquer l'arceau (fig. 14) et par exemple comme visible à la fig. 19, les deux feuilles de vitrage (1) à double paroi superposées et jointes solidairement par intégration (2) et séparées par un écarteur reposant sur un arceau (10) constitué d'un tube à l'extrémité duquel est fixé une calle (26) dans laquelle un trou (27) a été foré sur le fond duquel s'appuie un boulon (28) muni d'un écrou (29) opérant leur pression sur un élément approprié en L (30) fixé à l'extrémité d'un plat (19) recouvrant les bords intégrés de deux feuilles contiguës (7) composant le vitrage supérieur à double paroi, la jonction de ces feuilles étant rendue étanche par la pression du plat (19) sur les dentelures (38, 39) emboîtées en (2), un arceau intercalaire (10a) en U séparant le vitrage supérieur du vitrage inférieur de manière à constituer entre eux un matelas d'air aux fins d'isolation thermique et acoustique, le vitrage inférieur de moindre épaisseur ayant ses dentelures emboîtées et reposant sur l'arceau (10).

Comme visible à la fig. 20, la pièce (30) fixée aux extrémités du plat (19), comporte des perforations (30a) destinées à recevoir les boulons (28).

A la fig. 21, on voit dans l'extrémité du tube creux formant arceau (10) deux calles (26) munies d'une cavité (27), et au-dessus de l'arceau (10), la jonction (2) solidaire par intégration de deux feuilles de vitrage (1), ensuite au-dessus un écarteur en U (10a) constituant une couche d'air entre les deux vitrages à double paroi du lanterneau, ensuite à nouveau les dentelures emboîtées (2) de deux feuilles de vitrage (1), enfin pour terminer le plat (19) à l'extrémité duquel est accroché l'élément (30) de fixation des boulons (28) qui exercent la fonction de compression étanche des dentelures emboîtées, zone de jonction (2).

Une caractéristique de l'invention est ce boulon (28) qui s'appuie sur une extrémité (26) d'un arceau (10) pour tendre le plat (19) et compresser la jonction intégrée (2) de deux feuilles de vitrage (1) de manière étanche. On en retire une économie au montage des lanterneaux en atelier ou sur chantier par la suppression de tous les produits d'étanchéité, et par l'emploi des pièces courantes.

Pour une voûte filante réalisée par l'assemblage d'éléments de couverture préfabriqués en atelier, on va commencer de préférence (fig. 22) par l'assemblage de tôles pliées de grandes longueurs de manière à constituer tout autour de l'ouverture de la toiture un châssis (5) formant rehausse et sur lequel viendront se poser les éléments préfabriqués de couverture vitrée (33), de préférence constitués de deux arceaux reliés à leurs extrémités par une pièce se prolongeant pour rejoindre l'arceau de l'élément préfabriqué suivant. Les pièces contiguës (36) doivent être conçues de manière à permettre leur solidarisation. Des tympans verticaux (4) viennent compléter chaque extrémité du lanterneau pour fermer celui-ci de manière étanche comme montré aux figs 17 et 18.

Comme visible à la fig. 23, la pièce terminale de l'élément précédent vient se fixer sur l'arceau de l'élément suivant de manière à solidariser les parties correspondantes des éléments de couverture (33) correspondants; et respectivement aux figs 24 à 26, on voit l'assemblage d'un arceau (10) en tube creux et un profilé U latéral (37), l'arceau médian (10) et ce même profilé, et l'aile inférieure d'un profilé (37) découpée de manière à permettre l'emboîtement (36) par superposition des pièces contiguës.

Comme visible aux figs 27 et 29, la charpente constituée des pièces (10) et (37) est recouverte d'une feuille de vitrage (1) à structure alvéolaire. L'on remarque que la paroi supérieure de cette feuille (1') a été enlevée de façon à dégager trois canaux parallèles ou dentures (38) (fig. 28) longeant un bord cintré de la feuille (1) au-dessus d'un arceau en tube creux. De même la paroi inférieure de la feuille (1') a été enlevée de manière à dégager trois canaux parallèles ou dentures (39) (fig. 30) tout au long du bord cintré de l'élément de couverture, bord ne comprenant pas l'arceau puisqu'il doit venir se poser sur le premier arceau de l'élément suivant (33).

En se référant aux figs 31 à 34, on voit en plus les cornières (20) bloquant l'élément de couverture (33). L'on remarquera en (40) une vue partielle éclatée du plat (19) repris en section en (41) et sa fixation à l'élément de couverture qui est réalisée par un simple crochet (42).

En se référant aux figs 35 à 39, on voit les dispositions prises lorsqu'on prévoit un élément préfabriqué à quatre parois que l'on peut très facilement adapter par simple superposition. La combinaison de ces quatre parois permet d'obtenir une isolation thermique et acoustique de performance absolument supérieure (K = 1,17 à 1,56 Kcal/m2h °C).

On a représenté aux figs 35 et 39, respectivement, une extrémité où l'on voit le serrage du plat (19) par un boulon (28) avec un écrou (29) s'appuyant dans la cavité (27) de la calle placée à l'extrémité de l'arceau (10) et à l'autre extrémité (fig. 39) l'arceau (10) et le plat (19) prenant en sandwich les deux vitrages à double paroi, séparés par un écarteur ou intercalaire (10a) et qui sont eux-mêmes tenus par une cornière (20), celle-ci étant munie d'un crochet (42).

On voit également aux figs 36 à 38, l'arceau inférieur (10), le plat supérieur (19) et l'écarteur ou arceau intercalaire (10a) entre les deux vitrages (1) et plus particulièrement que le plat inférieur (43) déborde de l'arceau (10) sur lequel il est fixé, bord destiné à supporter le vitrage inférieur de l'élément de couverture contigu.

Pour réaliser un lanterneau cintré (fig. 40) en forme de voûte filante composé d'un châssis (5) sur lequel repose de gauche à droite un tympan latéral (4), on prévoit une première feuille (1) de vitrage fixe recouverte sur toute sa longueur d'un couvre-joint en U renversé (21) pour la solidariser à l'arceau du tympan (4), ensuite une feuille de vitrage (1) dont la structure est intégrée sur toute sa longueur (2) aussi bien à la première feuille (1) qu'à la troisième feuille (1).

Un rectangle métallique fixe partiellement la première feuille à la seconde et la seconde à la troisième sur les arceaux correspondants. Les deux côtés libres du rectangle constituent les dormants des deux vantaux et sont constitués par les deux parties opposées et libres de la seconde feuille de vitrage.

A la fig. 40, on a représenté deux vantaux ouverts en position d'exutoires, tandis que trois autres vantaux sont en position de ventilation et d'aération et un vantail est fermé.

En se référant à la fig. 41, on voit des éléments de vitrage fixes combinés avec des éléments comportant une partie centrale supérieure fixe et deux parties ouvrantes. A gauche, les deux parties sont en position ouverte et permettent une véritable ventilation transversale. Par contre, au centre, le vantail en position fermée empêche le vent de pénétrer et favorise l'aspiration par le vantail opposé. A droite, le vantail ouvert en position d'exutoire combiné avec l'ouverture du vantail opposé favorise l'extraction de la fumée et de la chaleur, le vent pouvant traverser le lanterneau de part en part.

En se référant aux figs 42 et 43, on voit le principe d'étanchéité des deux côtés parallèles (61 et 62) de la partie ouvrante (49) du vitrage, les dentelures (39) allant s'intégrer dans les dentelures (38) correspondantes de la feuille de vitrage fermée.

En se référant aux figs 44 et 45, on voit un mode préférentiel de réalisation du quatrième côté (69) de la partie ouvrante (49) en position fermée. L'eau de ruissellement recueillie par la partie fixe supérieure du vitrage ne peut pas pénétrer à l'intérieur puisque la feuille de vitrage est continue, et il est impossible à l'eau de ruissellement provenant tant de la partie fixe que de la partie ouvrante (49), celle-ci étant ouverte (fig. 45), de pénétrer à l'intérieur puisque la feuille de vitrage est continue.

Sous un autre angle, on voit à la fig. 46, un vantail ouvert par un piston à gaz activant un levier unique et central. Les dentelures latérales (39) mobiles du vantail correspondent aux dentelures (38) fixes pour constituer les chicanes d'étanchéité.

A la fig. 47, on applique l'invention à un vitrage continu vertical.

## Revendications

1. Vitrage à double ou quadruple paroi continu étanche dont les feuilles (1) sont en matière plastique extrudée à structure alvéolaire, dans lequel l'intégration d'une partie de la structure des feuilles de vitrage est réalisée par l'entaillage des deux bords opposés de chaque feuille sur toute la longueur d'une paroi parallèlement aux lignes de la structure et sur une petite largeur approximativement égale sur chaque feuille de manière à constituer des dentelures longitudinales (38 et 39), ensuite par l'emboîtement de ces dentelures (38 et 39) entre elles, caractérisé en ce que les feuilles de vitrage (1) sont cintrées à froid, leur jonction solidaire étant assurée par une fixation comprenant au moins un arceau supérieur ou inférieur, ces feuilles étant en outre appuyées sur un plan incliné des sablières (11) situées sur les ouvertures de la toiture, un profilé marchand en forme de L (20) recouvrant les bords des feuilles sur l'entièreté des deux longueurs parallèles du vitrage et étant fixé aux sablières (11) de telle sorte que le bord des dites feuilles est solidarisé avec le dit profilé en forme de L (20) et le dit plan incliné des sablières (11).

2. Vitrage à double ou quadruple paroi continu étanche selon la revendication 1, caractérisé en ce que les feuilles de vitrage (1) sont cintrées à froid sur des arceaux auxquels elles sont solidarisées par des plats (19) prenant ces feuilles en sandwich.

3. Vitrage à double ou quadruple paroi continu étanche selon la revendication 2, caractérisé en ce que les extrémités des plats (19) sont recouver- tes d'un élément en forme de L renversé (30) protégeant d'un côté un crochet (42) ou un autre moyen de fixation connu, et de l'autre, un boulon (28) et un écrou (29) exerçant une pression sur les structures intégrées par l'emboîtement du boulon dans une calle (26) dont est munie une cavité (27) située aux extrémités des arceaux (10) et dans le fond de laquelle s'exerce la pression du boulon (28).

4. Vitrage à double ou quadruple paroi continu étanche selon l'une quelconque des revendications 1 à 3, caractérisé en ce que les feuilles (1) cintrées à froid sont fixées sur des sablières (11) situées sur les ouvertures de la toiture, les cornières (20) étant fixées aux sablières (11), ces fixations solidarisant en même temps le bord (1') des feuilles (1), les sablières (11) étant profilées et constituées d'au moins un plan horizontal, ensuite d'un plan légèrement incliné et approximativement parallèle à l'inclinaison de la feuille, et enfin d'un plan approximativement vertical constituant le flanc extérieur contre lequel vient se fixer la cornière latérale (20), ainsi qu'éventuellement le bord replié (18) de la feuille de vitrage.

5. Vitrage à double ou quadruple paroi continu étanche selon l'une quelconque des revendications 1 à 3, caractérisé en ce que les feuilles reposent sur des sablières (11) dont le flanc extérieur est relevé et peut être de préférence prolongé par un retour formant ainsi butée pour recevoir et fixer plus facilement les feuilles à double paroi, qui peuvent être doublées d'un second vitrage continu à double paroi cintré à froid et reposant au-dessus des retours des sablières (11), et dont les bords sont repliés vers le bas (18) et fixés aux sablières par des moyens connus.

6. Vitrage à double ou quadruple paroi continu étanche selon l'une quelconque des revendications 1 à 5, caractérisé en ce que les dentelures longitudinales (38) d'une feuille structurée à double paroi (1) sont d'abord fixées sur la partie médiane (13) d'un arceau terminal (10) du vitrage, ensuite les deux côtés de cette feuille perpendiculaire à l'arceau terminal sont fixés par leur partie médiane (14 et 15) en forme cintrée par contrainte et sans thermoformage sur le châssis de base (5), ensuite le quatrième côté est fixé de même en sa partie médiane (16) sur ce châssis (5), enfin la solidarisation totale de cette feuille se termine par la fixation progressive et complète des côtés à partir des parties médianes vers les angles de cette feuille (1, 6).

7. Vitrage à double ou quadruple paroi continu étanche selon l'une quelconque des revendications 1 à 6, caractérisé en ce que les éléments de couverture vitrée (33) sont préfabriqués en atelier et composés de feuilles cintrées à froid sur deux arceaux (10) dont l'un est médian et recouvert d'un plat (19) prenant la feuille en sandwich, un profilé L (20) ou U latéral (37) recouvrant à la fois les arceaux, les bords des feuilles (18) et les plats (19), fixant par un moyen connu et de préférence un crochet (42) et un boulon (28) les extrémités correspondantes (36) emboîtées des éléments préfabriqués, un plat inférieur (43) facilitant l'emboîtement d'un vitrage à paroi multiple sur un châssis (5) entourant l'ouverture de la toiture.

8. Vitrage à double ou quadruple paroi continu étanche selon la revendication 1 et d'une partie ouvrante (49), caractérisé par la suppression des joints d'étanchéité sur au moins trois côtés de l'ouverture du vitrage, deux côtés parallèles (61 et 62) de la partie mobile étant rendus étanches par l'intégration de leur structure, et le côté charnière joignant ces deux côtés parallèles étant formé par le simple pliage de la partie mobile de la feuille de vitrage (1), une pièce intérieure et une pièce extérieure reliant les arceaux et les deux feuilles fixes latérales du côté supérieur de la partie ouvrante du vitrage ainsi prise en sandwich, le quatrième côté (69) de la partie ouvrante étant renforcé par une pièce solidarisée avec le mécanisme d'ouverture et de fermeture de la partie ouvrante.

## Claims

1. Continuous double or quadruple skin weath- ertight glazing in which the sheets (1) are in honeycomb-structure extruded plastic material, in which the integration of part of the structure of the glazing sheets is achieved by means of the notching of the two opposite edges of each sheet over the whole length of a skin wall parallel to the lines of the structure and over a limited width approximately equal for each sheet in such a way as to form longitudinal toothings (38 and 39), followed by the interlocking of these toothings (38 and 39), characterized by the fact that the glazing sheets (1) are cold-formed, their solid junction being ensured by a fixing comprising at least one upper or lower stiffening rib, these sheets in addition bearing on an inclined plane of the trimmer plates (11) located on the structural roof opening, a commercial L-shaped member (20) covering the edges of the sheets over the whole of the two parallel lengths of the glazing and being fixed to the trimmers (11) in such a way that the edge of the said sheets is joined solidly to the said L-shaped member (20) and the said inclined plane of the trimmers (11).

2. Continuous double or quadruple-skin weath- ertight glazing in accordance with Claim 1, characterized by the fact that the glazing sheets (1) are cold-formed on to the stiffening ribs to which they are solidly joined by flat (19) which sandwich these sheets.

3. Continuous double-or quadruple-skin weath- ertight glazing in accordance with Claim 2, characterized by the fact that the ends of the flat sections (19) are covered by a reversed L-shaped element (30) which on one side protects a hook (42) or another existing type of fixing device, and on the other, a bolt (28) and a nut (29) which exert a pressure on the integrated structures by means of the fixing of the bolt into a wedge (26) which is provided with a cavity (27) situated at the ends of the ribs (10) and at the bottom of which the bolt (28) exerts its pressure.

4. Continuous double or quadruple-skin weath- ertight glazing in accordance with one or other of Claims 1 to 3, characterized by the fact that the cold-formed sheets (1) are fixed on to trimmers (11) situated on the structural roof openings, the angle pieces (20) being fixed to the trimmers (11), these fixings at the same time providing a solid joining of the edge (1') of the sheets (1), the trimmers (11) being moulded and formed of at least one horizontal plane, then a slightly inclined plane approximately parallel to the sheet's inclination, and finally an approximately vertical plane forming the external face against which is fixed the lateral angle piece (20) and if necessary the folded edge (18) of the glazing sheet.

5. Continuous double or quadruple-skin weath- ertight glazing in accordance with one or other of Claims 1 to 3, characterized by the fact that the sheets bear on trimmers (11) with an upstanding external face which may preferably be extended by a return end, thus forming an abutment to receive and more easily fix the double-skin sheets, which may be backed by a second cold-formed continuous double-skin glazing bearing on the trimmer's (11) return ends, the edges of the sheets being folded downwards (18) and fixed to the wall plates by existing methods.

6. Continuous double or quadruple-skin weath- ertight glazing in accordance with one or other of Claims 1 to 5, characteristized by the fact that the longitudinal toothings (38) of a double-skin structured sheet (1) are initially fixed on to the middle section (13) of a terminal rib (10) of the glazing, then the two sides of this sheet at right angles to the terminal rib are fixed by their middle section (14 and 15) in curved form by constraint and without hot-bending on to the base frame (5), then the fourth side is fixed in the same way in its middle section (16) on to this frame (5), finally the fully solid jointing of this sheet is completed by the progressive and complete fixing of the sides from the middle sections out towards the angles of this sheet (1, 6).

7. Continuous double or quadruple-skin weath- ertight glazing in accordance with one or other of Claims 1 to 6, characterized by the fact that the glazed covering elements are prefabricated at works and composed of sheets cold-formed on to two ribs (10) one of which is central and covered by a flat plate (19) which sandwiches the sheet, a lateral L-shaped (20) or lateral U-section (37) which covers at the same time the ribs, the edges of the sheets (18) and the flat plates (19), fixing by existing means and preferably by a hook (42) and a bolt (28) the corresponding interlocked ends (36) of the prefabricated elements, a lower flat member (43) which permits the fixing of a multiple skin glazing on to a frame (5) around the structural roof opening.

8. Continuous double or quadruple-skin weath- ertight glazing in accordance with Claim 1 with an opening section (49), characterized by the omission of weatherproofing joints on at least three sides of the opening in the glazing, two parallel sides (61 and 62) of the mobile part being weather- proofed by the integration of their structure, the integration of their structure, the hinged side joining these two parallel sides being formed by simply folding the mobile part of the glazing sheet (1), one internal piece and one external piece linking the ribs and the two fixed lateral sheets of the upper side of the opening section of the glazing which is thus sandwiched, the fourth side (69) of the opening section being reinforced by a member which is solidly joined with the opening and closure mechanism of the opening section.

## Patentansprüche

1. Zwei- oder vierscheibige dichte Ganzglas-Anlage, deren Folien (1) aus extrudiertem Schaumkunststoff bestehen, bei der die Integration eines Teils der Folienstruktur realisiert wird durch Verzahnung der beiden gegenüberliegenden Kanten jeder Folie auf der gesamten Länge einer Scheibe parallel zu den Strukturlinien und auf einer kleinen, auf jeder Folie ungefähr gleich breiten Fläche, so dass ein Längszackenschnitt entsteht (38 & 39), und durch kammartige Einpassung dieser Verzahnungen (38 & 39), die dadurch gekennzeichnet ist, dass die Verglasungsfolien (1) kalt gewölbt sind und ihre dauerhafte Verbindung durch eine Fixierung gewährleistet ist, die zumindest einen oberen oder unteren Spriegel umfasst, wobei diese Folien ausserdem auf einer schrägen Fläche der Träger (11) ruhen, die auf den Öffnungen der Dachkonstruktion montiert sind, wobei ein marktgängiges L-Profil (20) die Folienkanten auf der Gesamtheit der zwei parallelen Längen der Verglasung abdeckt und so an den Trägern (11) montiert ist, dass die Kanten besagter Folien fest mit diesem L-Profil (20) und der schrägen Fläche der Träger (11) verbunden sind.

2. Zwei- oder vierscheibige dichte Ganzglas-Anlage gemäss Patentanspruch 1, dadurch gekennzeichnet, dass die Verglasungsfolien (1) kalt gewölbt und mit Flachprofilen (19), die diese Folien sandwichartig fassen, auf Spriegeln montiert sind.

3. Zwei- oder vierscheibige dichte Ganzglas-Anlage gemäss Patentanspruch 2, dadurch gekennzeichnet, dass die Enden der Flachprofile (19) mit einem Bauteil in umgekehrter L-Form (30) bekleidet sind, das auf der einen Seite einen Haken (42) oder ein anderes bekanntes Montagemittel, und auf der anderen einen Bolzen (28) mit einer Schraube (29) sichert, der in einem Keil (26) in einer Vertiefung (27) an den Enden des Spriegels (10) sitzt, an deren tiefster Stelle der Bolzen (28) einen Druck auf die integrierten Strukturen ausübt.

4. Zwei- oder vierscheibige dichte Ganzglas-Anlage gemäss einem beliebigen der Patentansprüche 1 bis 3, dadurch gekennzeichnet, dass die kalt gewölbten Folien (1) auf an den Dachöffnungen installierten Trägern (11) montiert sind, an denen Winkelprofilefixiertsind, wobei diese Fixierungen gleichzeitig die Kante (1') der Folien (1) dauerhaft verbinden, dass die Träger (11) profiliert sind und mindestens eine waagerechte Fläche, ferner eine leicht geneigte Fläche, die ungefähr parallel zur Schräge der Folie ist, und schliesslich eine ungefähr senkrechte Fläche aufweisen, die die Aussenflanke bildet, gegen die das Seitenwinkelprofil (20) und eventuell auch die gebogene Kante (18) der Verglasungsfolie montiert wird.

5. Zwei- oder vierscheibige dichte Ganzglas-Anlage gemäss einem beliebigen der Patentansprüche 1 bis 3, dadurch gekennzeichnet, dass die Folien auf Trägern (11) aufliegen, deren Aussenflanke nach oben abgewinkelt ist und vorzugsweise durch eine Retoure so verlängert werden kann, dass ein Anschlag entsteht, der die Aufnahme und Montage der zweischeibigen Folien erleichtert, die durch eine weitere zweischeibige, kalt gewölbte Ganzglas-Anlage gedoppelt werden kann, die über den Retouren der Träger (11) aufliegt, deren Kanten nach unten gebogen (18) und mit bekannten Mitteln an den Trägern fixiert sind.

6. Zwei- oder vierscheibige dichte Ganzglas-Anlage gemäss einem beliebigen der Patentansprüche 1 bis 5, dadurch gekennzeichnet, dass der Längszackenschnitt (38) einer zweischeibigen Strukturfolie (1) zunächst auf dem Mittelteil (13) eines Endspriegels (10) der Verglasung montiert ist, und dass die beiden Seiten dieser senkrecht zum Endspriegel stehenden Folie dann in ihrer durch Spannung und ohne Thermoverformung gewölbten Mitte (14 & 15) auf dem Grundrahmen (5) befestigt sind, dass sodann die vierte Seite ebenfalls in ihrer Mitte (16) auf diesem Rahmen (5) fixiert ist, und dass die endgültige Montage dieser Folie durch schrittweise und vollständige Fixierung der Seiten, ausgehend von der Mitte bis hin zu den Winkeln dieser Folie (1, 6), vollzogen wird.

7. Zwei- oder vierscheibige dichte Ganzglas-Anlage gemäss einem beliebigen der Patentansprüche 1 bis 6, dadurch gekennzeichnet, dass die verglasten Dachelemente (33) in der Werkstatt vorgefertigt sind, dass sie sich zusammensetzen aus kalt gewölbten Folien auf zwei Spriegeln (10), von denen einer sich in Mittelstellung befindet und von einem Flachprofil (19) abgedeckt wird, das die Folie sandwichartig fasst, einem L-Profil (20) oder Seiten-U-Profil (37), das gleichzeitig die Spriegel, die Folienkanten (18) und die Flachprofile (19) bedeckt und das die entsprechenden, eingepassten Fertigbauteilenden (36) mit Hilfe eines bekannten Mittels und vorzugsweise mit einem Haken (42) und Bolzen (28) fixiert, einem unteren Flachprofil (43), das die Einpassung einer Mehrscheibenverglasung auf einem die Dachöffnung umgebenden Rahmen (5) erleichtert.

8. Zwei- oder vierscheibige dichte Ganzglas-Anlage gemäss Patentanspruch 1 und mit einem öffnenden Teil (49), dadurch gekennzeichnet, dass Dichtungen an mindestens drei Seiten der Öffnung der Verglasung entfallen, dass zwei parallele Seiten (61 & 62) des öffnenden Teils durch Integration ihrer Struktur abgedichtet werden, und dass die an diese beiden parallelen Seiten anschliessende Scharnierseite durch einfaches Biegen des beweglichen Teils der Verglasungsfolie (1) gebildet wird, dass ein Innen- und ein Aussenteil die Spriegel und die beiden fixen Seitenfolien oben an dem öffnenden Teil verbinden, das so sandwichartig gefasst wird, während die vierte Seite (69) des öffnenden Teils durch ein Stück verstärkt ist, das mit dem Öffnungs- und Schliessungsmechanismus des öffnenden Teils fest verbunden ist.
